# EUROPÄISCHE PATENTSCHRIFT

(11) **EP 2 373 920 B1**
(45) Veröffentlichungstag und Bekanntmachung des Hinweises auf die Patenterteilung: **28.11.2012**
(21) Anmeldenummer: 09799332.3
(22) Anmeldetag: 17.12.2009
(51) Int. Cl.: F17C 1/00

(54) **DRUCKLUFTBEHÄLTER FÜR NUTZFAHRZEUGE UND VERFAHREN ZU DESSEN HERSTELLUNG**
COMPRESSED AIR TANK FOR UTILITY VEHICLES AND METHOD OF MANUFACTURE
RÉSERVOIR À AIR COMPRIMÉ POUR VÉHICULES UTILITAIRES ET PROCÉDÉ DE FABRICATION DE CELUI-CI

(30) Priorität: 19.12.2008 DE 102008063859; 08.05.2009 DE 102009020385
(43) Veröffentlichungstag der Anmeldung: 12.10.2011
(73) Patentinhaber: Erhard GmbH, 73529 Schwäbisch-Gmünd (DE)
(72) Erfinder: PETZENDORFER, Wolfgang, 85293 Reichertshausen (DE); KÖGEL, Alexander, 89075 Ulm (DE); ZANEK, Steffen, 73525 Schwäbisch Gmund (DE)
(74) Vertreter: Rausch, Gabriele
(86) Internationale Anmeldenummer: PCT/EP2009/067405
(87) Internationale Veröffentlichungsnummer: WO 2010/070044

(56) Entgegenhaltungen:
- DE-A1- 10 017 021
- DE-U1- 20 023 422
- DE-U1-202005 018 579
- US-A- 5 697 515
- US-A1- 2008 187 697

## Beschreibung

Die Erfindung betrifft einen Druckluftbehälter für Nutzfahrzeuge gemäß dem Oberbegriff von Anspruch 1.

Die Erfindung betrifft ferner ein Verfahren zum Herstellen von Druckluftbehältern gemäß dem Oberbegriff von Anspruch 10 sowie eine Vorrichtung zur Durchführung des Verfahrens.

Druckluftbehälter für Nutzfahrzeuge sind aus dem allgemeinen Stand der Technik bekannt und werden für verschiedene Funktionalitäten eingesetzt, insbesondere zur Druckluftversorgung von Luftfederungen von Nutzfahrzeugen.

Druckluftbehälter können in Nutzfahrzeugen zur Versorgung einer Vielzahl von Verbrauchern eingesetzt werden. Hierbei kann es sich beispielsweise neben Druckluftbremsanlagen und Luftfederungen auch um Rettungssysteme (z.B. Airbag) oder Systeme, die den Reifendruck von Nutzfahrzeugen verändern, handeln. Druckbehälter werden jedoch nicht nur im Bereich der Nutzfahrzeuge und der Personenkraftwagen, sondern auch bei anderen Fahrzeugen, z.B. bei Schienenfahrzeugen, eingesetzt.

Ein Druckbehälter zur Versorgung von Fahrzeugen, insbesondere von Nutzfahrzeugen, mit einem unter Druck stehendem gasförmigen Medium ist beispielsweise aus dem nächstligenden Stand der Technik DE 20 2005 018 579 U1 bekannt.

Herkömmliche Druckbehälter weisen eine rohrförmige bzw. zylindrische Umfangswandung (Mantel) auf, deren offene Stirnflächen mit entsprechenden Deckeln (Außenböden) verschlossen, im Regelfall verschweißt, werden. Dadurch entsteht ein Hohlraum zur Speicherung des vorgesehenen Gases. Der Hohlraum kann über Anschlüsse (Bohrungen) im Mantel oder den Außenböden be- und/oder entladen werden.

Die DE 20 2005 018 579 U1 beschreibt eine vorteilhafte Ausbildung eines Druckluftbehälters derart, dass wenigstens ein Außenboden mit dem Mantel einstückig ausgebildet ist. Gegebenenfalls können auch beide Außenböden mit jeweils einem Teil der Umfangswandung einstückig ausgebildet sein.

Allgemein müssen Druckluftbehälter mechanischen Beanspruchungen durch Innen- bzw. Außendruck sowie weiteren mechanischen, physikalischen (Temperatur) und chemischen Belastungen standhalten. Ein gängiges Material zur Herstellung entsprechender Druckbehälter ist Stahl. Stahlbehälter haben grundsätzlich den Vorteil einer hohen mechanischen Festigkeit und damit einer hohen Druckfestigkeit und auch einer guten Temperaturbeständigkeit. Dagegen ist die chemische Beständigkeit von Stahl gegenüber korrosiven Substanzen eher schlecht. Auch gegenüber äußeren Witterungseinflüssen sind Stahlbehälter relativ anfällig, so dass in der Regel eine zusätzliche äußere und gegebenenfalls innere Beschichtung bzw. Lackierung vorgesehen ist. Die Innenbeschichtung eines Druckluftbehälters wird im Stand der Technik durch eine sog. Nasslackierung erzielt, welche jedoch nicht zu befriedigenden Ergebnissen führt und insbesondere nicht kostengünstig aufgetragen werden kann. Zudem besteht bei den bekannten Druckluftbehältern das Problem, dass an der Verbindungsstelle zwischen dem Außenboden und der Umfangswandung (Mantel) eine sog. Schmutzkante (auch als Chemiekante bezeichnet) ausgebildet wird. An dieser haften Partikel bzw. allgemein Verunreinigungen an, die dann dort das Aufbringen einer Innenbeschichtung stören bzw. unmöglich machen. Die Schmutzkante, die bei einer Verbindung des Außenbodens mit dem Mantel entsteht, lässt sich bspw. der Figur 6 der DE 20 2005 018 579 U1 entnehmen. Der Außenboden weist im allgemeinen eine sich nach innen verjüngende Sicke (Einführschräg) auf, über die der Mantel bzw. die Umfangswandung geschoben wird. Dadurch wird ein Kontaktbereich geschaffen, der dann anschließend durch eine MAG-Verschweißung so verschweißt wird, dass der Außenboden mit dem Mantel verbunden ist.

Bei den aus dem Stand der Technik bekannten Druckluftbehältern bei denen beide Außenböden unabhängig vom Mantel ausgebildet sind, entstehen folglich zwei derartige Schmutzkanten. Die Ausführungsform gemäß der Figur 1 der DE 20 2005 018 579 U1 vermeidet zwar derartige Schmutzkanten, erfordert jedoch einen höheren Aufwand zur Herstellung der Hülsen.

Ein Nachteil des MAG-Schweißverfahrens zur Verbindung des Außenbodens mit dem Mantel besteht darin, dass das MAG-Schweißverfahren verhältnismäßig langsam ist.

Ein weiteres Problem bei den aus dem Stand der Technik bekannten Druckluftbehältern besteht in der Anbringung von Muffen auf bzw. um die Bohrungen in den Außenböden bzw. im Mantel. Die Bohrungen dienen verschiedenen Zwecken, bspw. dem Anschluss von Leitungen. Derartige Abschlüsse sind bspw. der Figur 1 der DE 200 23 422 U1 zu entnehmen, welche einen Druckluftbehälter aus Kunststoff zeigt. Bei einer Ausbildung eines Druckbehälters aus Metall ist in der Regel vorgesehen, auf die Bohrungen in dem Außenboden oder dem Mantel Muffen aufzuschweißen. Die Aufschweißung der Muffen erfolgt dabei wiederum über ein MAG-Schweißverfahren. Von Nachteil dabei ist, dass das Aufschweißen der Muffe einen hohen Aufwand verursacht, insbesondere weil das MAG-Schweißverfahren verhältnismäßig langsam ist und zudem Schweißmaterial notwendig ist.

Der vorliegenden Erfindung liegt die Aufgabe zugrunde, die Nachteile des Standes der Technik zu lösen, insbesondere einen Druckluftbehälter für Nutzfahrzeuge zu schaffen, der kostengünstig und einfach herstellbar ist.

Der vorliegenden Erfindung liegt auch die Aufgabe zugrunde, ein vorteilhaftes Verfahren zum Herstellen eines Druckluftbehälters zu schaffen sowie eine Vorrichtung zur Durchführung des Verfahrens bereitzustellen.

Diese Aufgabe wird hinsichtlich eines zu schaffenden Druckluftbehälters durch Anspruch 1 gelöst.

Ein vorteilhaftes Verfahren zum Herstellen eines Druckluftbehälters ergibt sich aus Anspruch 10.

Eine vorteilhafte Vorrichtung zur Durchführung des Verfahrens ergibt sich aus Anspruch. 13.

Dadurch, dass die Kontaktflächen zwischen dem Mantel und den Außenböden derart gestaltet sind, dass die Kontaktflächen auf Stoß bzw. stumpf aneinandergrenzen und eine Verbindung ohne Schweißmaterial durch Laserschweißen erfolgt, wird ein Druckluftbehälter ohne die bislang übliche Schmutz- bzw. Chemiekante geschaffen. D.h. der bislang vorhandene, sich nach innen verjüngende Überstand bzw. die Sicke an den Außenböden über die der Mantel zur Vorbereitung einer Schweißverbindung geschoben wird, entfällt. durch die erfindungsgemäß vorgesehene Lösung.

Durch die erfindungsgemäße Lösung ergibt sich an der Innenseite des Behälters eine Fläche die sich optimal zum Lackieren und Beschichten eignet, da Vorsprünge und Rücksprünge (Sehmutzkanten bzw. Chemiekanten) vermieden werden. Dadurch ergibt sich für die Lackierung bzw. die Beschichtung eine hohe Qualität. Zudem wird vermieden, dass sich Rückstände an den innenliegenden Kanten ansammeln können, die beim Betrieb durch die Leitungen wandern und gegebenenfalls in Bremsleitungen oder dergleichen Probleme verursachen.

Die Außenböden können mit dem Mantel durch eine orbital umlaufende Schweißnaht, hergestellt durch Laserschweißen, schnell und prozesssicher verbunden werden. Um einen Einsatz eines Lasers zu ermöglichen, werden die jeweilige Kontaktflächen derart aufbereitet, dass die zu verbindenden Kontaktflächen flächig bzw. stumpf bzw. auf Maß gegeneinander angesetzt werden können. Der dabei zwischen den Kontaktflächen entstehende Spalt sollte möglichst gering sein, d.h. die Kontaktflächen werden derart präzise bearbeitet, dass der entstehende Spalt klein, d.h. zum LaserSchweißen geeignet, ist.

Zur Herstellung einer optimalen Schweißnaht kann es vorteilhaft sein, den Laser derart auszurichten, dass der Laserstrahl lichtspaltfrei auf den Spalt zwischen den beiden Kontaktflächen auftrifft.

In einer Ausbildung der Erfindung kann vorgesehen sein, dass die aufeinander ausgerichteten Kontaktflächen eine Schrägung von bis zu 45°, vorzugsweise 15° +/- 5° aufweisen. Die aufeinander ausgerichteten Kontaktflächen können dabei vorzugsweise eine identische Schrägung aufweisen. Die Schrägung führt dazu, dass sich beim Ansetzen des Außenbodens an die Stirnseite des Mantels eine Selbstzentrierung der beiden Bauteile ergibt. Die Schrägung kann so ausgebildet sein, dass sich zwischen den beiden zu verbindenden Bauteilen eine Art Schwalbenschwanzverbindung ergibt.

Die Schrägung kann sowohl von innen nach außen abfallend als auch ansteigend ausgebildet sein, In beiden Fällen ergibt sich eine Selbstzentrierung der Bauteile zudem wird ein Lichtspalt vermieden.

Der Nachteil bei der Schrägung besteht darin, dass diese einen zusätzlichen Herstellungsaufwand verursacht. Daher ist vorzugsweise vorgesehen, dass die Kontaktflächen keine Schrägung aufweisen. D. h. die Kontaktflächen verlaufen bzw. liegen in einer Radialebene des Druckluftbehälters bzw. verlaufen in einer Ebene, die senkrecht zur Achse des Druckbehälters steht.

Von Vorteil ist es, wenn der Laser zusätzlich zu der Verschweißung der Außenböden mit den Stirnseiten des Mantels auch dazu eingesetzt wird, den Mantel (nach dem Biegen) mit einer Längsschweißnaht zu versehen.

Von Vorteil ist es, wenn zur Herstellung der Orbitalschweißnaht zur Verbindung eines Außenbodens mit dem Mantel zwei Laserköpfe eingesetzt werden, die gleichzeitig die Kontaktfläche zwischen dem Außenboden und dem Mantel schweißen. Dadurch ergibt sich ein weiterer Geschwindigkeitsvorteil.

Alle Schweißverbindungen zur Herstellung des Druckluftbehälters, d.h. z.B. die Längsschweißnaht und die beiden Orbitalschweißnähte können mittels des Lasers ohne Schweißmaterial erzeugt werden. Ein vorteil dabei ist, dass in diesem Fall keine Oxidschicht entsteht, weil das Bauteil nur handwarm wird.

Erfindungsgemäß ist ferner vorgesehen, dass die Muffe durch Laserschweißen oder durch CD-Schweißen auf die Bohrung aufgeschweißt ist.

Dies ermöglicht ein wesentlich schnelleres Anschweißen der Muffe als beim Stand der Technik. Ein Zusatz von Schweißmaterial ist nicht mehr notwendig.

Ein weiterer Vorteil des Laserschweißens besteht darin, dass die beim MAG-Schweißen regelmäßig entstehende optisch negative Schweißnahtwulst vermieden wird. Zudem ist eine Reinigung der Schweißnaht beim Laserschweißen nicht erforderlich, so dass dieser bei einer MAG-Schweißnaht häufig notwendige Arbeitsgang entfallen kann.

Druckluftbehälter weisen im Regelfall mehrere mit Muffen versehene Bohrungen auf, die sowohl in einem oder beiden Außenböden und/oder auf dem Mantel angeordnet sind. Vorteilhaft ist es dabei, wenn der Innendurchmesser der Bohrung etwas größer ist als der Innendurchmesser der Muffe. Die Muffe kann in bekannter Art und Weise ausgebildet sein, vorzugsweise mit einem Innengewinde. Die Muffe ist vorzugweise aus Stahl oder Edelstahl ausgebildet.

Die Bohrungen bzw. die Löcher in dem Außenboden können bspw. durch Lochstempel oder durch Stanzen hergestellt werden.

Vorteilhaft ist es, wenn der Laser die Muffe radial außen umlaufend mit dem Druckluftbehälter verschweißt.

In einer Ausgestaltung kann vorgesehen sein, dass die Muffe einen Einstich, eine Anschrägung, eine (vorzugsweise keilförmige) Nut oder dergleichen aufweist, die derart angeordnet ist, dass zwischen dieser und dem Druckluftbehälter ein durch die Muffe gebildeter Grat, ein ringförmiger Vorsprung oder dergleichen verbleiben. Dabei kann vorgesehen sein, dass der Laserstrahl eines von außen angesetzten Lasers in den Einstich, die Anschrägung oder die Nut derart eindringt, dass der Grat oder der ringförmige Vorsprung der Muffe mit dem angrenzenden Material des Druckluftbehälters verschweißt wird, Dadurch lässt sich die Muffe besonders prozesssicher, schnell und höchst belastbar mit dem Druckluftbehälter verschweißen. Von Vorteil ist es zudem, wenn die Verschweißung der Muffe mit dem Druckluftbehälter radial außenliegend und umlaufend an der Unterseite der Muffe erfolgt. Dadurch ist zwischen der Muffe und dem Druckluftbehälter kein Spalt vorhanden in den gegebenenfalls Verunreinigungen eindringen können.

Das Verschweißen der Muffe durch einen außenseitig angesetzten Laser eignet sich sowohl zur Verschweißung der Muffe an den Außenböden als auch an dem Mantel.

Alternativ oder ergänzend dazu kann auch vorgesehen sein, dass der Laser, insbesondere um Muffen auf Bohrungen des Außenbodens aufzuschweißen von innen angesetzt wird. Vorzugsweise kann der Laser dabei eine möglichst weit radial außenliegende Ringfläche der Muffe mit dem Druckluftbehälter verschweißen. Dadurch wird wiederum ein radial umlaufender Spalt zwischen der Muffe und dem Druckluftbehälter vermieden.

Die Verschmelzkante soll vorzugsweise radial möglichst weit außen liegen.

Ein Vorteil des Anschweißen der Muffe dadurch, dass der Laser an der Innenseite eines Außenbodens angesetzt wird, besteht darin, dass die Muffe besonders vorteilhaft mit dem Material des Druckluftbehälters verschmilzt. Das Schweißverfahren ist, wie der Erfinder herausgefunden hat, hierbei besonders prozesssicher beherrschbar. Das Verfahren eignet sich besonders zum Anbringen von Muffen an dem Außenboden, da in diesem Fall der Laser besonders einfach an der Innenseite des Außenbodens angesetzt werden kann. Die Muffen können dabei vorzugsweise an den Außenboden angeschweißt werden bevor der Außenboden mit dem Mantel verschweißt wird, da im Mantel nicht mit dem Laser geschweißt werden kann.

Eine weitere Möglichkeit die Muffe auf bzw. um die Bohrung des Druckluftbehälters aufzuschweißen besteht darin, ein sog. CD-Schweißverfahren anzuwenden. CD-Schweißverfahren bedeutet Capacitor Discharge oder Kondensator-Entladungs-Schweißen. Das CD-Schweißen ist eine Sonderform des Buckelschweißens und weist, wie die Erfinder herausgefunden haben, besondere Vorteile beim Verbinden von Muffen an Druckluftbehältern auf. Durch eine entsprechende Erdung des Druckluftbehälters kann nach dem Ansetzen der Muffe durch einen entsprechenden Stromstoß innerhalb von wenigen Millisekunden eine dauerhafte und zuverlässige Verschweißung der Muffe an der vorgesehenen Stelle des Druckluftbehälters erfolgen. Die Muffe kann bspw. über einen Kupferstempel an der vorgesehenen Stelle des Druckluftbehälters angesetzt werden. Durch einen geeigneten Stromstoß erfolgt dann die Verschweißung der Muffe an dem Druckluftbehälter. Ein besonderer Vorteil besteht darin, dass mehrere Muffen gleichzeitig in einem Arbeitsgang durch den Einsatz einer entsprechenden Anzahl von Kupferstempeln verschweißt werden können.

In einer besonders vorteilhaften Weiterbildung der Erfindung kann vorgesehen sein, dass die Muffe an ihrer an den Druckluftbehälter angrenzenden Unterseite wenigstens eine Schmelzkante aufweist, welche durch das CD-Schweißen mit dem Druckluftbehälter verbunden wird. Die Verbindung der Muffe mit dem Druckluftbehälter erfolgt somit nicht durch ein flächiges Verschweißen, sondern nur durch ein Verschweißen der (vorzugsweise ringförmig) umlaufenden Schmelzkante mit dem angrenzenden Material des Druckluftbehälters. Der Erfinder hat dabei erkannt, dass ein flächiges Verschweißen der Muffe gegenüber der Ausbildung einer Schmelzkante an der Unterseite der Muffe nachteilig ist. Von Vorteil ist es, wenn die Schmelzkante radial (möglichst weit) außen an der Unterseite der Muffe ringförmig umläuft. Dadurch wird ein radial umlaufender Spalt zwischen der Oberseite des Druckluftbehälters und der Unterseite der Muffe vermieden. Gegebenenfalls können an der Unterseite der Muffe mehrere umlaufende Schmelzkanten ausgebildet bzw. mehrere Schmelzpunkte oder Schmelzlinien vorhanden sein. Dadurch wird das Verschweißen der Muffe auf dem Druckluftbehälter weiter verbessert, allerdings erhöhen die Schmelzkanten die Herstellungskosten der Muffe.

Von Vorteil ist es, wenn zwei ringförmig umlaufende Schmelzkanten ausgebildet sind. Dabei kann eine Schmelzkante radial außen umlaufend an der Unterseite der Muffe ausgebildet sein und die andere radial innenliegend. Dadurch wird vermieden, dass Schmutz bzw. Verunreinigungen unterhalb der Muffe eindringen können. Gegebenenfalls können auch mehrere, bspw. fünf umlaufende Schmelzkanten vorgesehen sein.

Von Vorteil ist es, wenn eine Vorrichtung zu Durchführung des CD-Schweißverfahrens vorgesehen ist, welche Stempel aufweist, die die Muffe an den Druckluftbehälter anfedern um zu gewährleisten, dass die Muffe bei einer Bestromung an den Druckluftbehälter angedrückt wird. Dadurch wird das Schweißverfahren weiter verbessert. Vorzugsweise drücken die Federn die Muffe mit einer leichten Vorspannung an.

Besonders vorteilhaft ist es, wenn die Muffe eine Gestalt aufweist, die es ermöglicht, die Muffe wenigstens mit einem Teilstück in die Bohrung einzusetzen. Vorzugsweise kann die Muffe dabei so weit in die Bohrung im Mantel oder in einem der Außenböden des Druckluftbehälters eingesetzt werden, dass die Unterseite der Muffe im Wesentlichen in einer Ebene mit der angrenzenden Innenseite des Druckluftbehälters liegt. Dadurch werden Schmutz- und Chemiekanten vermieden . Das Einsetzen der Muffe in die Bohrung kann beispielsweise dadurch ermöglicht werden, dass die Muffe einen Außendurchmesser aufweist, der geringfügig kleiner ist als der Innendurchmesser der Bohrung. Gegebenenfalls kann auch eine Presspassung vorgesehen sein. Alternativ kann auch vorgesehen sein, dass die Muffe einen Versprung, eine Nase, eine Verjüngung oder eine Stufe aufweist, die in die Bohrung eingesetzt wird. Die Muffe kann dabei insgesamt einen Außendurchmesser aufweisen, der größer ist als der Innendurchmesser der Bohrung, so dass die Muffe von außen auf die Bohrung aufgesetzt werden kann und lediglich die Verjüngung bzw, der Vorsprung der Muffe in die Bohrung hineinragt. Die Muffe kann somit im Wesentlichen flach auf der Außenseite des Druckluftbehälters aufliegen und von außen mit dem Behälter verschweißt werden.

Unabhängig davon, ob die Muffe mittels Laser oder CD-Schweißen verschweißt wird, hat es sich als vorteilhaft herausgestellt, wenn der die Bohrung umgebende Bereich des Mantels und/oder der Außenböden eben bzw. abgeflacht ist. Der Mantel, aber auch die Außenböden weisen im Regelfall eine Krümmung auf. Bislang wurde diese toleriert und entsprechend durch das Aufbringen von Schweißdraht ausgeglichen . Der Erfinder hat jedoch erkannt, dass sich das Verschweißen der Muffe erheblich verbessern lässt, wenn der Bereich auf den die Muffe aufgeschweißt werden soll, keine Krümmung aufweist. Eine Abflachung lässt sich besonders vorteilhaft durch ein Prägewerkzeug erzeugen.

Erfindungsgemäß ist vorgesehen, dass die Innenbeschichtung des Behälters durch eine Pulverbeschichtung hergestellt ist. Bei den bisher bekannten Druckbehältern wurde die Beschichtung durch ein Nassbeschichtungsverfahren (Nasslackierung) aufgebracht. Dies erschien notwendig, da man aufgrund der Vorsprünge und Kanten an der Innenseite des Behälters glaubte nur durch ein Nassbeschichtungsverfahren eine vollständige Innenbeschichtung sicherstellen zu können. Nachdem nunmehr erfindungsgemäß Schmutzkanten und dergleichen an der Innenseite des Behälters vermieden werden, können die Vorteile eines Pulverbeschichtungsverfahrens genutzt werden.

Von Vorteil ist es dabei, wenn die Pulverbeschichtung elektrostatisch auf die Innenseite des Behälters aufgebracht ist, vorzugsweise durch eine Tribo-Aufladung. Der Erfinder hat erkannt, dass der Einsatz eines Pulverbeschichtungsverfahrens zwar besonders geeignet ist jedoch Probleme bei der Realisierung bereiten kann. Eine Pulverbeschichtung des Mantels und des Außenbodens bevor diese miteinander verschweißt werden, hat sich als wenig geeignet herausgestellt. Es ist vorteilhafter die Pulverbe-. schichtung erst dann aufzubringen, wenn der Mantel und die Außenböden miteinander verschweißt sind. In diesem Fall stellt sich das Problem, dass das Pulver in dem Druckbehälter eingebracht werden muss. Ferner muss sichergestellt werden, dass das Pulver dort so an der Innenseite des Behälters anhaftet, dass eine vollständige und zuverlässige Beschichtung erreicht wird. Der Erfinder hat dabei erkannt, dass sich dies am besten durch ein elektrostatisches Pulverbeschichtungsverfahren erreicht wird und besonders bevorzugt dadurch, dass eine Tribo-Aufladung verwendet wird. Allgemein ist unter einem elektrostatischen Pulverbeschichtungsverfahren sowohl eine Corona-Aufladung als auch eine Tribo-Aufladung zu verstehen. Die Corona-Aufladung ist ein Hochspannungsprozess. Bei der Tribo-Aufladung werden die Pulverpartikel mit hoher Geschwindigkeit an der Oberfläche entlang getrieben, wodurch sie aufgeladen werden. Zum Einbringen des Pulvers in den Druckluftbehälter kann eine Tribo-Lanze eingesetzt werden. Vorzugsweise kann dabei als Zugangsöffnung eine Muffenöffnung bzw. eine der Bohrungen im Druckluftbehälter, vorzugsweise eine der Bohrungen im Außenboden des Druckluftbehälters verwendet werden. Über eine Düse bzw. einen Sprühkopf an der Spitze der Tribo-Lanze kann das durch die Reibung aufgeladene Pulver in den Innenraum des Druckbehälters eingespritzt werden. Aufgrund der Aufladung legt sich das Pulver an der Innenseite des Druckluftbehälters an.

Der Prozess der elektrostatischen Aufladung und des Anliegen an der Innenwand ist grundsätzlich bekannt. Der Erfinder hat erkannt, dass sich bei dem Druckluftbehälter eine optimale, zuverlässige und gleichmäßige Pulververteilung im Innenraum des Druckluftbehälters ergibt. Dies insbesondere, da die Geometrie im Innenraum des Druckluftbehälters erfindungsgemäß so geschaffen wurde, dass keine Vorsprünge und Rücksprünge mehr vorhanden sind.

Erfindungsgemäß kann vorgesehen sein, dass die Tribo-Lanze zunächst so weit in den Druckluftbehälter eingefahren wird, dass das von der Zugangsöffnung entfernte Ende des Druckluftbehälters mit einer Pulverschicht versehen werden kann. Während des Aussprühens des Pulvers kann dann die Tribo-Lanze zurückgezogen werden, so dass eine gleichmäßige Verteilung des Pulvers sichergestellt wird.

Die Innenbeschichtung kann anschließend bei einer Temperatur von 150° bis 250°, vorzugsweise 200° (+/- 10°) getrocknet werden.

Bei dem erfindungsgemäßen Verfahren zum Herstellen eines Druckluftbehälters für Nutzfahrzeuge ist zunächst vorgesehen, dass aus einer Platine ein zylinderförmiger bzw. rohrförmiger Mantel gebogen wird. Des Weiteren ist vorgesehen, dass durch Ziehen oder Prägen zwei Außenböden hergestellt und mit den Stirnseiten des Mantels verschweißt werden. Wenigstens ein Außenboden und/oder der Mantel werden vorzugsweise vor dem Zusammenschweißen mit einer Bohrung versehen, auf die eine Muffe aufgeschweißt wird. Die Muffe kann dabei ebenfalls bereits aufgeschweißt werden bevor der Mantel mit den Außenböden zusammengesetzt wird, jedoch auch anschließend. Vorgesehen ist, dass wenigstens die Innenseite des Druckluftbehälters mit einer Innenbeschichtung versehen wird. Erfindungsgemäß ist dabei vorgesehen, dass die Innenbeschichtung durch eine Pulverbeschichtung hergestellt wird. Ferner ist erfindungsgemäß vorgesehen, dass die Kontaktflächen zwischen dem Mantel und den Außenböden derart gestaltet werden, dass die Kontaktflächen flächig bzw. stumpf aneinander stoßbar sind, wonach die Kontaktflächen ohne Schweißmaterial durch Laserschweißen miteinander verbunden werden. Erfindungsgemäß ist ferner vorgesehen, dass die Muffe durch Laserschweißen oder durch CD-Schweißen auf die Bohrungen aufgebracht wird.

Eine besonders bevorzugte Vorrichtung zur Durchführung des Verfahrens im Hinblick auf die Herstellung einer Pulverbeschichtung an der Innenseite des Druckluftbehälters ergibt sich aus Anspruch 13. Die Vorrichtung soll dabei eine Lanze, vorzugsweise eine Tribo-Lanze mit einem Sprühkopf zum Einbringen in den Druckluftbehälter aufweisen. Ferner soll die Vorrichtung einen Bolzen mit einer Innenbohrung zum Einbringen in eine Bohrung im Außenboden zum Herstellen einer Zugangsöffnung für die Lanze aufweisen. Ferner soll ein Träger vorgesehen sein, um den Druckluftbehälter so aufzunehmen, dass die Zugangsöffnung nach unten ausgerichtet ist. Des weiteren soll eine Einrichtung vorgesehen sein, um die Lanze durch die Zugangsöffnung einzuführen und unter Abgabe von Beschichtungspulver wieder zurückzuziehen.

Es hat sich als vorteilhaft herausgestellt, wenn der in den Bolzen einzuführende Teil der Lanze und der Sprühkopf einen Durchmesser von höchstens 20 mm, vorzugsweise von höchstens 15 mm aufweisen, Dadurch lässt sich die Lanze mit dem Sprühkopf besonders einfach durch die Innenbohrung des Bolzen in den Druckluftbehälter einbringen.

Von Vorteil ist es, wenn die Vorrichtung eine Einrichtung zur Vorbehandlung der Innenseite des Druckluftbehälters aufweist. Die Vorbehandlung kann dabei darin bestehen, die Innenseite des Druckluftbehälters zu reinigen, bspw. zu entfetten, zu waschen und von Chemikalien zu befreien. Der nachfolgende Beschichtungsprozess wird dadurch verbessert.

Die Tribo-Lanze kann bspw. aus einem Kunststoff, vorzugsweise aus Polyamid oder Polyethylen gebildet sein. Vorzugsweise ist der Träger derart ausgebildet, dass mehrere Druckluftbehälter angebracht werden können, bspw. zwölf Druckluftbehälter. Dabei kann es vorteilhaft sein, wenn eine entsprechende Anzahl von Tribo-Lanzen und Bolzen vorgesehen ist.

Von Vorteil ist es, wenn der Druckluftbehälter zunächst auf dem Träger fixiert wird. Anschließend kann in die Zugangsöffnung der Bolzen, der mit einer Innenbohrung versehen ist, eingebracht werden. Der Bolzen kann dabei vorzugsweise eine Einführhilfe, bspw. ein Trichter aufweisen, durch den die Lanze eingeschoben werden kann.

Die vorrichtung kann einer Einrichtung zum Trocknen des aufgebrachten Pulvers aufweisen. Wobei die Einrichtung vorzugsweise derart gestaltet ist, dass die Trocknung bei einer Temperatur von 150° bis 250°C, vorzugsweise 200°C (+/- 10°C) erfolgt. Dieser Prozess ist aus dem Stand der Technik grundsätzlich bekannt.

Die Tribo-Lanze kann auch aus Teflon ausgebildet sein oder Teflon aufweisen. Der Sprühkopf ist vorzugsweise derart ausgebildet, dass dieser in alle Richtungen, d.h. sowohl radial als auch nach vorne und hinten sprüht.

Die Ansprüche 1 und 10 beanspruchen eine besonders vorteilhafte Ausführungsform der Erfindung bzw. ein besonders vorteilhaftes Verfahren um einen Druckluftbehälter herzustellen. Die Kombination der Merkmale 1.1 bis 1.3 bzw. der Verfahrensschritte 10.1 bis 10.3 führen zu einem besonders vorteilhaften Druckluftbehälter, wobei sich die Vorteile gegenseitig so ergänzen, dass sich die Effekte gegenseitig verstärken. Es sei jedoch darauf hingewiesen, dass die Merkmale 1.1., 1.2 und 1.3 des Anspruchs 1 sowie die Verfahrensschritte 10.1, 10.2 und 10.3 des Anspruchs 10 jeweils alle für sich genommen eine Erfindung darstellen. D.h. die Merkmale 1.1, 1.2 und 1.3 bzw, die Merkmal.e 10.1, 10.2 und 10.3 müssen nicht miteinander kombiniert werden um eine erfindungsgemäße Lösung darzustellen. Nach diesseitiger Überzeugung stellt das Merkmal 1.1, das Merkmal 1.2 und das Merkmal 1.3 jeweils in Kombination mit dem Oberbegriff für sich genommen eine eigenständige erfinderische Lösung dar auf die gegebenenfalls noch Ansprüche gerichtet werden. Dasselbe gilt analog für die Merkmale 10.1, 10.2 und 10.3 des Anspruchs 10. Die Merkmale können dabei selbstverständlich auch in Zweier-Gruppen miteinander vorteilhaft kombiniert werden.

Ferner umfasst die vorliegende Patentanmeldung auch noch zwei voneinander unabhängige erfinderische Ausgestaltungen der Muffe. Der Anmelder behält sich diesbezüglich vor einen Anspruch auf eine Muffe zu richten, die an ihrer Unterseite wenigstens eine umlaufende Schmelzkante aufweist, so wie dies in Anspruch 5 beansprucht wird. Ferner behält sich der Anmelder unabhängig davon vor eine Muffe zu beantragen, die entsprechend Anspruch 3 gestaltet ist.

Die vorliegende Patentanmeldung umfasst auch noch eine dritte erfinderische Ausgestaltung der Muffe, so wie dies im Anspruch 6 gegebenenfalls in Kombination mit Anspruch 7 dargestellt ist. Der Anmelder behält sich auch diesbezüglich vor, einen Anspruch auf eine entsprechende Muffe zu richten.

Der erfindungsgemäße Druckluftbehälter eignet sich für beliebige Gase.

Der Druckluftbehälter kann gegebenenfalls einen einstückig mit dem Mantel ausgebildeten Außenbodens aufweisen, so wie dies in der Figur 6 der DE 20 2005 018 579 U1 dargestellt ist.

Vorteilhafte Weiterbildungen und Ausgestaltungen der Erfindung ergeben sich aus den weitern abhängigen Ansprüchen. Nachfolgend sind Ausführungsbeispiele der Erfindung anhand der Zeichnung prinzipmäßig dargestellt.

Es zeigt:
- Fig. 1: Eine perspektivische Darstellung eines Druckluftbehälters;
- Fig. 2: einen Längsschnitt durch einen Druckluftbehälter;
- Fig. 3: eine Draufsicht auf einen Außenboden eines Druckluftbehälters;
- Fig. 4a: einen vergrößerten Längsschnitt durch einen Ausschnitt eines Druckluftbehälters gemäß der Einzelheit IV der Figur 2 im Bereich der Kontaktebene zwischen den Kontaktflächen eines Außenbodens und des Mantels mit schräg verlaufenden Kontaktflächen;
- Fig. 4b: einen vergrößerten Längsschnitt durch einen Ausschnitt eines Druckluftbehälters gemäß der Einzelheit IV der Figur 2 im Bereich der Kontaktebene zwischen den Kontaktflächen eines Außenbodens und des Mantels mit gerade verlaufenden Kontaktflächen;
- Fig. 5: eine Schnittdarstellung des Bereiches eines Außenbodens in dem eine Muffen auf eine Bohrung geschweißt ist;
- Fig. 6: eine besonders geeignete Gestaltung einer Muffe um diese mittels eines außenseitig angesetzten Lasers auf den Druckluftbehälter aufzuschweißen;
- Fig. 7a bis 7c: drei weitere geeignete Gestaltungen einer Muffe um diese mittels eines Lasers mit dem Druckluftbehälter zu verschweißen;
- Fig. 8: eine Ansicht auf eine Innenseite eines Außenbodens auf welchen außenseitig eine Muffe aufgebracht ist, welche durch einen an der Innenseite angesetzten Laser mit dem Außenboden verschweißt ist;
- Fig. 9: eine Ansicht einer Unterseite einer Muffe mit einer Schmelzkante für den Einsatz eines CD-Schweißverfahrens;
- Fig. 10: einen Längsschnitt durch einen Druckluftbehälter mit einer prinzipmäßigen Darstellung einer in den Druckluftbehälter eingebrachten Tribo-Lanze; und
- Fig. 11: eine vorteilhafte Vorrichtung zur Innenbeschichtung eines Druckbehälters in einer prinzipmäßigen Darstellung.

Druckluftbehälter für Nutzfahrzeuge sind aus dem allgemeinen Stand der Technik hinlänglich bekannt, weshalb auf deren grundsätzliche Funktionsweise und deren Integration in ein Nutzfahrzeug nachfolgend nicht näher eingegangen wird. Nur bspw. wird auf die DE 20 2.005 018 579 U1 und die DE 200 23 422 U1 verwiesen.

Der erfindungsgemäße Druckluftbehälter 1 eignet sich um hohe Drücke bspw. von über 70 bar aufzunehmen.

Die Figuren 1 und 2 zeigen einen Druckluftbehälter 1 für Nutzfahrzeuge welcher aus einem rohr- bzw. zylinderförmigen Mantel 2 und zwei Außenböden 3 gebildet ist. Der Mantel 2 kann bspw aus einer entsprechend großen Platine durch Biegen hergestellt werden. Die Außenböden können in grundsätzlich bekannter Weise durch Ziehen oder durch Prägen hergestellt werden.

Die Außenböden 3 sind im Ausführungsbeispiel schalenförmig ausgebildet bzw. weisen eine Vertiefung auf.

Als Material für den Mantel 2 und die Außenböden 3 eignen sich verschiedene Materialien, im Ausführungsbeispiel ist vorgesehen, dass der Mantel 2 und die Außenböden 3 aus Metall, vorzugweise Stahl oder Edelstahl oder Legierungen hieraus gebildet sind. Grundsätzlich können Druckluftbehälter 1 auch aus Aluminium oder Aluminiumlegierungen gebildet sein.

Im Ausführungsbeispiel weisen die Druckluftbehälter 1 eine Länge zwischen 200 mm und 1400 mm auf. Es hat sich als vorteilhaft herausgestellt den kürzesten Behälter mit einer Länge von 200 bis 300 mm auszubilden und den längsten Behälter mit einer Länge von 1300 bis 1400 mm.

Wie sich aus den Figuren 1 bis 3 ergibt, weist der Druckluftbehälter 1 sowohl im Mantel 2 als auch in einem der Außenböden 3 Bohrungen 4 auf, die zum Anschluss verschiedener Leitungen, bspw. zum Verbraucher oder zum Ablassen von Kondenswasser dienen können. Die Bohrungen 4 sind jeweils mit einer Muffe 5 versehen, die im Ausführungsbereich mit einem Innengewinde versehen sein kann, um ein einfaches anschließen von weiterführenden Leitungen zu ermöglichen. Die Innenseite 1a des Druckluftbehälters 1 ist mit einer Innenbeschichtung 6 versehen, deren Aufbringen in den Figuren 10 und 11 näher dargestellt ist.

Wie sich insbesondere aus den Figuren 1 bis 4 ergibt, weist der Mantel 2 Kontaktflächen 2a und die Außenböden 3 Kontaktflächen 3a auf, die derart gestaltet sind, dass die Kontaktflächen 2a, 3a auf Stoß (bzw. stumpf, bzw. flächig) aneinandergrenzen. Der Mantel 2 und die Außenböden 3 können an den Kontaktflächen 2a, 3a ohne Schweißmaterial durch Laserschweißen miteinander verschweißt werden. Ein hierfür eingesetzter Laser 7 ist in Figur 4 prinzipmäßig dargestellt. Im Ausführungsbeispiel ist vorgesehen, dass der Laser 7 zwei Laserköpfe aufweist, die gleichzeitig die Kontaktflächen 2a, 3a zwischen einem Außenboden 3 und dem Mantel 2 miteinander verschweißen. Alternativ können selbstverständlich auch zwei oder mehrere Laser eingesetzt werden.

Es hat sich als vorteilhaft herausgestellt wenn der Mantel 2 eine Materialstärke von 2,2 mm +/- 0,5 mm aufweist.

Figur 4a zeigt Kontaktflächen 2a, 3a die gegenüber einer sich radial erstreckenden Ebene des Druckluftbehälters 1 geneigt sind bzw. einen Winkel zur Radialen aufweisen. Dadurch wird eine Schrägung 8 ausgebildet, die bis zu 45°, vorzugsweise 15° betragen kann. Hierdurch ergibt sich eine Selbstzentrierung des Außenbodens 3 zu dem Mantel 2.

Zur Herstellung der Schrägung 8 ist im Ausführungsbeispiel vorgesehen die Kanten des Mantels 2 bzw. der Außenböden 3 zu prägen.

Fig. 4b zeigt eine zu Fig. 4a alternative Ausgestaltung der Kontaktflächen 2a, 3a, die gegenüber einer sich radial erstreckenden Ebene des Druckluftbehälters 1 nicht geneigt sind bzw. in der Ebene verlaufen. Die Kontaktflächen 2a 3a stoßen somit gerade bzw. flach, d. h. ohne Neigung gegeneinander. Diese Ausführung ist gegenüber der in Fig. 4a dargestellten Ausführung zu bevorzugen.

Die Bohrungen 4 in dem Mantel 2 und dem Außenboden 3 können vorzugsweise durch Stanzen eingebracht werden. Hierbei ist vorgesehen, dass die Bohrungen 4 bzw. die Löcher von innen nach außen gestanzt werden. Anschließend kann in nicht näher dargestellter Weise mittels einem Prägestempel der Bereich um die Bohrung 4 mit einer Abflachung 9 versehen werden. Die Abflachung 9 ist prinzipmäßig in der Figur 3 dargestellt. Eine Abflachung 9 ist im Ausführungsbeispiel bei allen Bohrungen 4 vorgesehen.

Auf die Bohrung 4 kann die Muffe 5 außenseitig angesetzt und mit dem angrenzenden Material des Druckluftbehälters 1 verschweißt. Im Ausführungsbeispiel gemäß den Figuren 5 bis 9 ist vorgesehen, dass der Innendurchmesser der Bohrung größer ist als der Innendurchmesser der Muffe 5.

Die Verschweißung der Muffen 5 an dem Druckluftbehälter 1 erfolgt im Ausführungsbeispiel durch Laserschweißen oder durch CD-Schweißen.

Die Muffe 5 ist im Ausführungsbeispiel aus Metall, vorzugsweise aus Stahl oder Edelstahl ausgebildet.

Gemäß Figur 5 ist vorgesehen, dass die Muffe 5 einen im Wesentlichen gleichmäßigen Außenumfang aufweist. Gegebenenfalls kann vorgesehen sein, dass die stirnseitigen Kanten leicht angeschrägt sind. Gemäß Figur 5 ist dabei vorgesehen, dass der Laser 7 von außen, d.h. an der Außenseite des Außenbodens oder des Mantels 2 angesetzt wird. Der Laser 7 soll die Muffe 5 möglichst weit radial außenliegend und ringförmig umlaufend mit dem angrenzenden Material des Druckluftbehälters 1 verschweißen. Eine vorteilhafte Positionierung einer durch den Laser 7 hergestellten Schweißnaht 10 ist in Figur 5 prinzipmäßig dargestellt. Figur 6 zeigt eine besonders geeignete Gestaltung der Muffe 5 um das gemäß Figur 5 beschriebene Laserschweißverfahren durchzuführen. Die Muffe 5 weist dabei einen Einstich 11 bzw. eine Nut auf, die derart in der Umfangswandung der Muffe 5 angeordnet ist, dass zwischen dem Einstich 11 bzw. der Nut und der Außenseite des Druckluftbehälters 1 ein durch die Muffe 5 gebildeter Grat 12 oder ein ringförmiger Vorsprung verbleibt. Der Laserstrahl des von außen angesetzten Lasers 7 bringt vorzugsweise in den Einstich 11 bzw. die Nut ein, um den Grat 12 bzw. den ringförmigen Vorsprung der Muffe 5 mit dem angrenzenden Material des Druckluftbehälters 1 zu verschmelzen bzw. zu verschweißen. Eine vorzugsweise vorgesehene Positionierung der dadurch gebildeten Schweißnaht 10 ist in Figur 6 strichliniert dargestellt. Der Einstich kann auch einen keilförmigen Verlauf aufweisen, so dass unterhalb der keilförmigen Nut ein Grat bzw. ein ringförmiger Vorsprung zum Verschweißen mit dem darunter angeordneten Material des Druckluftbehälters verbleibt. Alternativ dazu kann die Unterseite der Muffe 5 umlaufend auch mit einer Anschrägung versehen sein.

Die Figuren 7a bis 7c zeigen drei besonders geeignete Gestaltungen von Muffen. Die Figuren 7a bis 7c zeigen zudem eine besonders geeignete Lösung, um die Muffe 5 mit dem Druckluftbehälter 1 zu verschweißen.

Wie sich aus den Figuren 7a bis 7c ergibt, ist in der bevorzugten Ausführungsform der Muffe 5 vorgesehen, dass diese einen Außendurchmesser aufweist, der geringer ist als der Innendurchmesser der Bohrung 4. Dadurch kann die Muffe 5 wenigstens mit einem Teilstück ihrer axialen Länge in die Bohrung 4 eingeführt bzw. eingesetzt und dort verschweißt werden.

Die Fig. 7a zeigt eine Ausführungsform, bei der die Muffe 5 einen über ihre axiale Länge im Wesentlichen konstanten Außendurchmesser aufweist. Die Muffe 5 wird dabei mit einem stirnseitigen Ende in die Bohrung 4 eingesetzt und dort verschweißt vorzugsweise kann die Muffe 5 so weit in die Bohrung 4 eingesetzt werden, dass die in die Bohrung 4 eingebrachte Unterseite der Muffe 5 im Wesentlichen bündig mit der Innenseite des Außenbodens 3 oder des Mantels 2 ist.

Die Verschweißung der Muffe 5 gemäß Fig. 7a kann durch einen außenseitig und/oder innenseitig angesetzten Laser 7 erfolgen. In Fig. 7a ist eine außenseitig angebrachte Schweißnaht 10 dargestellt.

Der Vorteil der in Fig. 7a dargestellten Lösung besteht darin, dass die Muffe 5 besonders kostengünstig, vorzugsweise als Drehteil, herstellbar ist.

Gemäß der in Fig. 7b und Fig. 7c dargestellten Ausführungsform ist vorgesehen, dass die Muffe 5 an ihrer der Bohrung 4 zugewandten Unterseite eine Verjüngung 13 und/oder einen axiale überstehenden Vorsprung und/ oder eine Nase aufweist. Die Verjüngung 13 und/oder der Vorsprung und/oder die Nase weisen dabei wenigstens an ihrem von der Muffe 5 abgewandten Ende einen Außendurchmesser auf, der geringer ist als der Innendurchmesser der Bohrung 4. Die Muffe 5 kann somit mit ihrer Verjüngung 13 bzw. dem Vorsprung bzw. der Nase in die Bohrung 4 eingesetzt werden, so wie dies in den Figuren 7b und 7c dargestellt ist.

Gemäß der in Fig. 7b und Fig. 7c dargestellten Ausführungsform kann vorgesehen sein, dass die Verjüngung 13 bzw. der Vorsprung bzw. die Nase mit der Muffe 5 einstückig sind. Wie sich ferner aus Fig. 7b und Fig. 7c ergibt, ist der Verlauf des Außendurchmessers der Verjüngung 13 bzw. des Vorsprungs bzw. der Nase vorzugsweise an den Verlauf der Innenkante der Bohrung 4 angepasst. Dadurch lässt sich die Verjüngung 13 besonders einfach in die Bohrung 4 einsetzen. Zudem wird sichergestellt, dass kein Lichtspalt beim Laserschweißen vorhanden ist.

Wie sich aus den Figuren 7b und 7c ergibt, weist die Verjüngung 13 bzw. der Vorsprung bzw. die Nase einen Außendurchmesser auf, der die Bohrung 4 wenigstens annähernd vollständig ausfüllt. Die Schweißnaht 10 kann bei beiden Ausführungsformen von innen und/oder von außen angebracht werden. In den Figuren 7b und 7c ist eine Schweißnaht 10 von außen mittels Laserschweißen angebracht. Diese Ausführungsform ist zu bevorzugen.

Wie sich aus Fig. 7b ergibt, weist die Muffe in dieser Ausführungsform eine Verjüngung 13 bzw. einen Vorsprung bzw. eine Nase mit einem schrägen Verlauf auf. Die Verjüngung 13 bzw. der Vorsprung bzw. die Nase weisen eine angeschrägte Außenkante auf, so dass sich der Außendurchmesser der Verjüngung 13 bzw, des Vorsprungs bzw. der Nase zu deren freien Ende hin verjüngt. Der Winkel α der Anschrägung kann dabei beispielsweise 30° bis 70°, vorzugsweise 60°, betragen. Durch die Anschrägung ergibt sich eine Selbstzentrierung.

Fig. 7c zeigt eine besonders zu bevorzugende Ausführungsform der Muffe 5. Dabei ist vorgesehen, dass die Verjüngung 13, der Vorsprung oder die Nase als Stufe mit einem im Wesentlichen konstanten Außendurchmesser ausgebildet ist. Die Muffe 5 kann dabei als Drehteil hergestellt sein. Es ist dadurch nicht notwendig, die Bohrung 4 im Außenboden 3 bzw. im Mantel 2 mit einer Anschrägung herzustellen. Alternativ kann jedoch zusätzlich eine Anschrägung im Außenboden vorgesehen sein.

Durch den Entfall der Anschrägung im Außenboden 3 bzw. im Mantel 2 kann die Bohrung 4 in besonders einfacher und kostengünstiger Weise durch Stanzen hergestellt werden.

Gemäß der in Fig. 7b und der in Fig. 7c dargestellten Ausführungsform kann vorgesehen sein, dass die Unterseite der Verjüngung 13 im Wesentlichen in einer Ebene mit der Innenseite des Außenbodens 3 bzw. des Mantels 2 im Bereich der Bohrung 4 verläuft.

Der Vorteil der in den Figuren 7a bis 7c dargestellten Ausführungsformen gegenüber den Ausführungsformen gemäß den Figuren 5 und 6 besteht darin, dass keine Schmutzkante innerhalb des Druckluftbehälters 1 entsteht, da durch die Gestaltung und Anordnung der Muffe 5 Rücksprünge an der Innenseite des Druckluftbehälters 1 vermieden werden.

Grundsätzlich lassen sich die in den Figuren 7a bis 7c dargestellten Ausführungsbeispielen mit den weiteren Merkmalen kombinieren, die bezüglich der anderen Ausführungsformen oder allgemein bezüglich der Erfindung dargestellt wurden.

Figur 8 zeigt prinzipmäßig ein alternatives Verschweißen der Muffe 5 mit dem Druckluftbehälter 1. Dabei ist vorgesehen, dass der Laser 7 an der Innenseite eines Außenbodens 3 angesetzt wird. Die außenseitig auf den Druckluftbehälter 1 aufgesetzte Muffe 5 wird somit auf der Bohrung 4 dadurch verschweißt, dass der Laser 7 auf die Innenseite des Außenbodens 3 einwirkt. Vorzugsweise wird der Laser 7 so angesetzt, dass dieser eine radial außenliegende Ringfläche der Muffe 5 mit dem angrenzenden Material des Druckluftbehälters 1 verschweißt. Die radial außenliegende Ringfläche ist in Figur 8 strichliniert dargestellt. Da der Innendurchmesser der Muffe 5 geringer ist als der Innendurchmesser der Bohrung 4 überlappt die Innenkante der Muffe 5 die Innenkante der Bohrung 4. Erfindungsgemäß kann auch vorgesehen sein, dass der Laser nicht nur eine Ringfläche der Muffe 5 mit dem angrenzenden Material des Druckluftbehälters verschweißt sondern zwei oder mehrere.

Figur 9 zeigt eine weitere Möglichkeit die Muffe 5 auf der Bohrung 4 bzw. auf den Druckluftbehälter 1 zu verschweißen. Hierzu wird ein CD-Schweißverfahren eingesetzt. Die Muffe 5 wird an der vorgesehenen Stelle des Druckluftbehälters 1 angesetzt und durch einen kurzen Stromstoß bzw. die Anwendung des CD-Schweißverfahrens mit dem angrenzenden Material des Druckluftbehälters 1 verschweißt. Wie sich aus Figur 9 ergibt weist die Muffe 5 an ihrer Unterseite 5a eine umlaufende Schmelzkanten 14 auf. Die Schmelzkante 14 weist dabei einen ringförmigen Verlauf auf. Die Schmelzkante 14 wird durch das CD-Schweißverfahren mit dem Druckluftbehälter verbunden bzw. verschmolzen. Vorzugsweise weist die Schmelzkante 14 einen keilförmigen Verlauf auf, d.h. verjüngt sich ausgehend von der Unterseite 5a der Muffe 5 in Richtung auf den Druckluftbehälter 1. Gegebenenfalls können auch zwei oder mehrere Schmelzkanten 14 an der Unterseite 5a der Muffe 5 ausgebildet sein. Vorteilhaft ist es, wenn die Schmelzkanten 14 radial außenliegend ringförmig an der Unterseite 5a der Muffe 5 umläuft.

Der im Ausführungsbeispiel dargestellte Druckluftbehälter 1 weist eine Innenbeschichtung 6 auf der Innenseite 1a des Druckluftbehälters auf die durch ein Pulverbeschichtungsverfahren hergestellt ist. Im Ausführungsbeispiel ist dabei vorgesehen, dass die Pulverbeschichtung elektrostatisch auf die Innenseite 1a des Druckluftbehälters aufgebracht ist und hierzu eine Tribo-Aufladung verwendet wird. Wie sich aus Figur 10 ergibt ist im Ausführungsbeispiel vorgesehen, dass die Pulverbeschichtung durch eine Tribo-Lanze 15 in den Druckluftbehälter 1 eingebracht wird. Die Tribo-Lanze 15 weist dabei einen Sprühkopf 16 auf, der sowohl radial als auch nach vorne und nach hinten Pulver abgibt. Dies ist in Figur 10 entsprechend dargestellt.

Eine besonders geeignete Vorrichtung zur Durchführung der Pulverbeschichtung ist in Figur 11 dargestellt. Hierbei ist ein Träger 17 vorgesehen um mehrere Druckluftbehälter 1 aufzunehmen. Für jeden Druckluftbehälter 1 ist dabei eine Tribo-Lanze 15 mit einem Sprühkopf 16 vorgesehen. Ferner ist ein Bolzen 18 mit einer Innenbohrung vorgesehen. Der Bolzen 18 wird in eine Bohrung 4 im Außenboden 3 eingebracht um somit eine Zugangsöffnung für die Lanze 15 bereitzustellen. Der in den Bolzen 18 einzuführende Teil der Tribo-Lanze 15 und der Sprühkopf 16 sollen vorzugsweise höchstens einen Außendurchmesser von 20 mm, besonders bevorzugt höchstens 15 mm aufweisen. Ferner weist die in Figur 11 dargestellte Vorrichtung eine Einrichtung 19 auf, um die Tribo-Lanzen 15 durch die Zugangsöffnung einzuführen und unter Abgabe von Beschichtungspulver wieder zurückzuziehen. Gemäß Figur 11 ist ferner eine Einrichtung 20 zur Vorbehandlung der Innenseite 1a des Druckluftbehälters 1 vorgesehen. Ferner ist eine Einrichtung 21 zum Trocknen des aufgebrachten Pulvers bei einer Temperatur von 150°C bis 250°C, vorzugsweise 200°C vorgesehen. Der Träger 17 kann durch eine entsprechende Aufhängung beweglich sein. Der Träger 17 fixiert die Druckluftbehälter 1 sowohl oben als auch unten. Vorgesehen ist, dass mehrere Druckluftbehälter 1 gleichzeitig behandelt werden.

Im Ausführungsbeispiel ist vorgesehen, dass auch die Außenseite des Druckluftbehälters 1 mit einer Pulverbeschichtung versehen wird.

## Patentansprüche

1. Druckluftbehälter (1) für Nutzfahrzeuge, mit einem rohr- bzw. zylinderförmigen Mantel (2), welcher an seinen beiden Enden durch angeschweißte Außenböden (3) verschlossen ist, wobei wenigstens ein Außenboden (3) und/oder der Mantel (2) mit einer Bohrung (4) versehen ist, wobei auf der Bohrung (4) eine Muffe (5) aufgeschweißt ist und wobei wenigstens die Innenseite (1a) des Druckluftbehälters (1) mit einer Innenbeschichtung (6) versehen ist,
**dadurch gekennzeichnet, dass**
1.1. Kontaktflächen (2a, 3a) zwischen dem Mantel (2) und den Außenböden (3) derart gestaltet sind, dass die Kontaktflächen (2a, 3a) auf Stoß bzw. stumpf aneinandergrenzen und die Kontaktflächen (2a, 3a) ohne Schweißmaterial durch Laserschweißen miteinander verschweißt sind;
1.2. die Muffe (5) durch Laserschweißen oder durch CD-Schweißen auf die Bohrung (4) aufgeschweißt ist; und
1.3. die Innenbeschichtung (6) des Druckluftbehälters (1) durch eine elektrostatisch auf die Innenseite (1a) des Druckluftbehälters (1) aufgebrachte Pulverbeschichtung hergestellt ist.

2. Druckluftbehälter nach Anspruch 1,
**dadurch gekennzeichnet, dass**
der Laser (7) zwei Laserköpfe aufweist, die gleichzeitig die Kontaktflächen (2a, 3a) zwischen einem Außenboden (3) und dem Mantel (2) miteinander verschweißen.

3. Druckluftbehälter nach einem der Ansprüche 1 oder 2,
**dadurch gekennzeichnet , dass**
die Muffe (5) einen Einstich (11), eine Anschrägung oder eine Nut aufweist, die derart angeordnet sind, dass zwischen diesen und dem Druckluftbehälter (1) ein durch die Muffe (5) gebildeter Grat (12) oder ein ringförmiger Vorsprung verbleibt.

4. Druckluftbehälter nach Anspruch 3,
**dadurch gekennzeichnet, dass**
ein Laserstrahl eines von außen angesetzten Lasers (7) in den Einstich (11), die Anschrägung oder die Nut (13) derart eindringt, dass der Grat (12) oder der ringförmige Vorsprung der Muffe (5) mit dem angrenzenden Material des Druckluftbehälters (1) verschmilzt.

5. Druckluftbehälter nach einem der Ansprüche 1 bis 4,
**dadurch gekennzeichnet, dass**
die Muffe (5) an ihrer an den Druckluftbehälter (1) angrenzenden Unterseite (5a) wenigstens eine wenigstens annähernd ringförmig umlaufende Schmelzkante (14) aufweist, welche durch CD-Schweißen mit dem Druckluftbehälter (1) verbunden bzw. verschmolzen ist, wobei vorzugsweise die Schmelzkante (14) ringförmig ausgebildet ist und radial außenliegend an der Unterseite der Muffe (5)umläuft.

6. Druckluftbehälter nach einem der Ansprüche 1 oder 2,
**dadurch gekennzeichnet, dass**
die Muffe (5) an ihrer der Bohrung (4) zugewandten Unterseite eine Verjüngung (13) und/oder einen axial überstehenden Vorsprung und/oder eine vorstehende Nase aufweist, wobei die Verjüngung (13) und/oder der Vorsprung und/oder die Nase wenigstens an ihrem von der Muffe (5) abgewandten Ende einen Außendurchmesser aufweisen, der geringer ist als der Innendurchmesser der Bohrung (4) und die Verjüngung (13), der Vorsprung oder die Nase einen Außendurchmesser aufweist, der die Bohrung (4) wenigstens annähernd vollständig ausfüllt.

7. Druckluftbehälter nach Anspruch 6,
**dadurch gekennzeichnet, dass**
die Verjüngung (13), der Vorsprung oder die Nase eine angeschrägte Außenkante aufweist, so dass sich der Außendurchmesser der Verjüngung (13), des Vorsprungs oder der Nase zu deren freien Ende hin verjüngt oder die Verjüngung (13), der Vorsprung oder die Nase als Stufe mit einem im Wesentlichen konstanten Außendurchmesser ausgebildet ist.

8. Druckluftbehälter nach einem der Ansprüche 1 bis 7,
**dadurch gekennzeichnet, dass**
der die Bohrung (4) umgebende Bereich des Mantels (2) und/oder der Außenböden (3) eben bzw. abgeflacht ist.

9. Druckluftbehälter nach einem der Ansprüche 1 bis 8,
**dadurch gekennzeichnet , dass**
die Pulverbeschichtung durch eine Tribo-Aufladung elektrostatisch auf die Innenseite (1a) des Druckluftbehälters (1) aufgebracht ist.

10. Verfahren zum Herstellen eines Druckluftbehälters (1) für Nutzfahrzeuge, insbesondere für Luftfederungen von Nutzfahrzeugen, wonach aus einer Platine ein rohr- bzw. zylinderförmiger Mantel (2) gebogen wird, wonach durch Ziehen oder Prägen zwei Außenböden (3) hergestellt und mit den Stirnseiten des Mantels (2) verschweißt werden, wobei wenigstens ein Außenboden (3) und/oder der Mantel (2) mit einer Bohrung (4) versehen ist auf die eine Muffe (5) aufgeschweißt wird, und wonach wenigstens die Innenseite (1a) des Druckluftbehälters (1) mit einer Innenbeschichtung (6) versehen wird
**dadurch gekennzeichnet, dass**
10.1. die Kontaktflächen (2a, 3a) zwischen dem Mantel (2) und den Außenböden (3) derart gestaltet werden, dass die Kontaktflächen (2a, 3a) flächig bzw. stumpf aneinander stoßbar sind, wonach die Kontaktflächen (2a, 3a) ohne Schweißmaterial durch Laserschweißen miteinander verschweißt werden;
10.2. die Muffe (5) durch Laserschweißen oder durch CD-Schweißen auf die Bohrungen (4) aufgebracht wird; und
10.3. die Innenbeschichtung (6) durch eine Pulverbeschichtung hergestellt wird.

11. Verfahren nach Anspruch 10,
**dadurch gekennzeichnet, dass**
das Pulverbeschichtungsverfahren ein elektrostatisches Pulverbeschichtungsverfahren, vorzugsweise unter Verwendung einer Tribo-Aufladung, ist.

12. Verfahren nach Anspruch 11,
**dadurch gekennzeichnet, dass**
zur Aufbringung des Pulvers auf die Innenseite (1a) des Druckluftbehälters (1) eine Tribo-Lanze (15) eingesetzt wird.

13. Vorrichtung zur Durchführung des Verfahrens nach Anspruch 10, **gekennzeichnet durch** die nachfolgenden Merkmale
13.1. eine Lanze (15) mit einem Sprühkopf (16) zum Einbringen in den Druckluftbehälter (1);
13.2. einem Bolzen (18) mit einer Innenbohrung zum Einbringen in eine Bohrung (4) im Außenboden (3) um eine Zugangsöffnung für die Lanze (15) bereitzustellen;
13.3. einem Träger (17) um den Druckluftbehälter (1) so aufzunehmen, dass die Zugangsöffnung nach unten ausgerichtet ist; und
13.4. einer Einrichtung (19) um die Lanze (15) **durch** die Zugangsöffnung einzuführen und unter Abgabe von Beschichtungspulver wieder zurückzuziehen.

14. Vorrichtung nach Anspruch 13,
**dadurch gekennzeichnet, dass**
eine Einrichtung (21) zum Trocknen des aufgebrachten Pulvers bei einer Temperatur von 150° bis 250°C, vorzugsweise 200°C vorgesehen ist.

15. Vorrichtung nach Anspruch 13 oder 14,
**dadurch gekennzeichnet , dass**
der in dem Bolzen (18) einführbare Teil der Lanze (15) und dem Sprühkopf (16) einen Außendurchmesser von höchstens 20 mm, vorzugsweise von höchstens 15 mm aufweisen.

## Claims

1. Compressed-air tank (1) for commercial vehicles, having a tubular or cylindrical casing (2), which is closed at both its ends by welded-on outer plates (3), at least one outer plate (3) and/or the casing (2) being provided with a bore (4), a sleeve (5) being welded on the bore (4) and at least the inner side (1a) of the compressed-air tank (1) being provided with an inner coating (6), **characterized in that**
1.1. contact areas (2a, 3a) between the casing (2) and the outer plates (3) are designed in such a way that the contact areas (2a, 3a) adjoin one another in a flush or abutting manner and the contact areas (2a, 3a) are welded to one another without welding material by laser welding;
1.2. the sleeve (5) is welded on the bore (4) by laser welding or by CD welding; and
1.3. the inner coating (6) of the compressed-air tank (1) is produced by a powder coating applied electrostatically to the inner side (1a) of the compressed-air tank (1).

2. Compressed-air tank according to Claim 1, **characterized in that** the laser (7) has two laser heads, which weld the contact areas (2a, 3a) between an outer plate (3) and the casing (2) to one another simultaneously.

3. Compressed-air tank according to either of Claims 1 and 2, **characterized in that** the sleeve (5) has an indentation (11), a bevel or a groove, which is arranged in such a way that a burr (12), formed by the sleeve (5), or an annular projection remains between it and the compressed-air tank (1).

4. Compressed-air tank according to Claim 3, **characterized in that** a laser beam of an externally applied laser (7) penetrates into the indentation (11), the bevel or the groove (13) in such a way that the burr (12) or the annular projection of the sleeve (5) fuses with the adjoining material of the compressed-air tank (1).

5. Compressed-air tank according to one of Claims 1 to 4, **characterized in that** the sleeve (5) has on its underside (5a), adjoining the compressed-air tank (1), at least one at least approximately annularly peripheral fusion edge (14), which is connected or fused to the compressed-air tank (1) by CD welding, the fusion edge (14) preferably being formed as a ring and running around the underside of the sleeve (5) radially on the outside.

6. Compressed-air tank according to either of Claims 1 and 2, **characterized in that** the sleeve (5) has, on its underside facing the bore (4), a taper (13) and/or an axially prominent projection and/or a protruding nose, the taper (13) and/or the projection and/or the nose having, at least at their end remote from the sleeve (5), an outside diameter which is less than the inside diameter of the bore (4) and the taper (13), the projection or the nose having an outside diameter which at least almost completely fills the bore (4).

7. Compressed-air tank according to Claim 6, **characterized in that** the taper (13), the projection or the nose has a bevelled outer edge, so that the outside diameter of the taper (13), the projection or the nose tapers towards the free end thereof or the taper (13), the projection or the nose is formed as a step with a substantially constant outside diameter.

8. Compressed-air tank according to one of Claims 1 to 7, **characterized in that** the region of the casing (2) and/or of the outer plates (3) that is surrounding the bore (4) is flat or flattened.

9. Compressed-air tank according to one of Claims 1 to 8, **characterized in that** the powder coating is applied to the inner side (1a) of the compressed-air tank (1) electrostatically by a tribo charge.

10. Method for producing a compressed-air tank (1) for commercial vehicles, in particular for air suspensions of commercial vehicles, according to a tubular or cylindrical casing (2) which is bent from a sheet blank, after which two outer plates (3) are produced by drawing or stamping and are welded to the end faces of the casing (2), at least one outer plate (3) and/or the casing (2) being provided with a bore (4) onto which a sleeve (5) is welded, and after which at least the inner side (1a) of the compressed-air tank (1) is provided with an inner coating (6), **characterized in that**
10.1. the contact areas (2a, 3a) between the casing (2) and the outer plates (3) are designed in such a way that the contact areas (2a, 3a) can be made to butt flat or flush against one another, after which the contact areas (2a, 3a) are welded to one another without welding material by laser welding;
10.2. the sleeve (5) is applied to the bores (4) by laser welding or by CD welding; and
10.3. the inner coating (6) is produced by a powder coating.

11. Method according to Claim 10, **characterized in that** the powder coating process is an electrostatic powder coating process, preferably using a tribo charge.

12. Method according to Claim 11, **characterized in that** a tribo lance (15) is used for applying the powder to the inner side (1a) of the compressed-air tank (1).

13. Apparatus for carrying out the method according to Claim 10, **characterized by** the following features
13.1. a lance (15) with a spray head (16) for insertion into the compressed-air tank (1);
13.2. a bolt (18) with an inner bore for insertion into a bore (4) in the outer plate (3), in order to provide an access opening for the lance (15);
13.3. a support (17) for receiving the compressed-air tank (1) in such a way that the access opening is downwardly aligned; and
13.4. a device (19) for inserting the lance (15) through the access opening and withdrawing it again while delivering coating powder.

14. Apparatus according to Claim 13, **characterized in that** a device (21) for drying the applied powder at a temperature of 150° to 250°C, preferably 200°C, is provided.

15. Apparatus according to Claim 13 or 14, **characterized in that** the part of the lance (15) that can be inserted in the bolt (18) and the spray head (16) have an outside diameter of at most 20 mm, preferably of at most 15 mm.

## Revendications

1. Réservoir à air comprimé (1) pour véhicules utilitaires, avec une enveloppe tubulaire ou cylindrique (2), qui est fermée à ses deux extrémités par des fonds extérieurs soudés (3), dans lequel au moins un fond extérieur (3) et/ou l'enveloppe (2) est doté(e) d'un perçage (4), dans lequel un manchon (5) est soudé sur le perçage (4) et dans lequel au moins la face intérieure (1a) du réservoir à air comprimé (1) est munie d'un revêtement intérieur (6),
**caractérisé en ce que**
1.1. des faces de contact (2a, 3a) entre l'enveloppe (2) et les fonds extérieurs (3) sont configurées de telle manière que les faces de contact (2a, 3a) soient soudées par aboutage ou bout à bout et que les faces de contact (2a, 3a) soient soudées l'une à l'autre par soudage au laser sans matériau d'apport;
1.2. le manchon (5) est soudé sur le perçage (4) par soudage au laser ou soudage CD; et
1.3. le revêtement intérieur (6) du réservoir à air comprimé (1) est réalisé par un revêtement de poudre déposé par voie électrostatique sur la face intérieure (1a) du réservoir à air comprimé (1).

2. Réservoir à air comprimé selon la revendication 1, **caractérisé en ce que** le laser (7) comporte deux têtes laser, qui soudent simultanément l'une à l'autre les faces de contact (2a, 3a) entre un fond extérieur (3) et l'enveloppe (2).

3. Réservoir à air comprimé selon l'une quelconque des revendications 1 ou 2, **caractérisé en ce que** le manchon (5) présente une entaille (11), un chanfrein ou une rainure, qui sont disposés de telle manière qu'il subsiste entre eux et le réservoir à air comprimé (1) une bavure (12) formée par le manchon (5) ou une saillie annulaire.

4. Réservoir à air comprimé selon la revendication 3, **caractérisé en ce qu'**un rayon laser d'un laser (7) fixé de l'extérieur pénètre dans l'entaille (11), le chanfrein ou la rainure (13), de telle manière que la bavure (12) ou la saillie annulaire du manchon (5) fusionne avec le matériau voisin du réservoir à air comprimé (1).

5. Réservoir à air comprimé selon l'une quelconque des revendications 1 à 4, **caractérisé en ce que** le manchon (5) présente, sur sa face inférieure (5a) proche du réservoir à air comprimé (1), au moins une arête de fusion (14) au moins approximativement périphérique annulaire, qui est assemblée ou fusionnée avec le réservoir à air comprimé (1) par soudage CD, dans lequel l'arête de fusion (14) est de préférence de forme annulaire et s'étend radialement à l'extérieur sur la face inférieure du manchon (5).

6. Réservoir à air comprimé selon l'une quelconque des revendications 1 ou 2, **caractérisé en ce que** le manchon (5) présente, sur sa face inférieure tournée vers le perçage (4), un rétrécissement (13) et/ou une saillie saillante axialement et/ou un ergot en saillie, dans lequel le rétrécissement (13) et/ou la saillie et/ou l'ergot présentent, au moins sur leur extrémité éloignée du manchon (5), un diamètre extérieur qui est plus petit que le diamètre intérieur du perçage (4) et le rétrécissement (13), la saillie ou l'ergot présente un diamètre extérieur, qui remplit au moins à peu près entièrement le perçage (4).

7. Réservoir à air comprimé selon la revendication 6, **caractérisé en ce que** le rétrécissement (13), la saillie ou l'ergot présente un bord extérieur chanfreiné, de telle manière que le diamètre extérieur du rétrécissement (13), de la saillie ou de l'ergot diminue en direction de leur extrémité libre, ou que le rétrécissement (13), la saillie ou l'ergot soit réalisé sous la forme d'un épaulement avec un diamètre extérieur sensiblement constant.

8. Réservoir à air comprimé selon l'une quelconque des revendications 1 à 7, **caractérisé en ce que** la région de l'enveloppe (2) entourant le perçage (4) et/ou le fond extérieur (3) est plan(e) ou aplati(e).

9. Réservoir à air comprimé selon l'une quelconque des revendications 1 à 8, **caractérisé en ce que** le revêtement de poudre est déposé par voie électrostatique, par une charge triboélectrique sur la face intérieure (1a) du réservoir à air comprimé (1).

10. Procédé de fabrication d'un réservoir à air comprimé (1) pour véhicules utilitaires, en particulier pour des suspensions pneumatiques de véhicules utilitaires, selon lequel on cintre une enveloppe tubulaire ou cylindrique (2) à partir d'une platine, selon lequel on fabrique deux fonds extérieurs (3) par emboutissage ou estampage et on les soude aux faces frontales de l'enveloppe (2), dans lequel au moins un fond extérieur (3) et/ou l'enveloppe (2) est doté(e) d'un perçage (4) sur lequel on soude un manchon (5), et selon lequel au moins la face intérieure (1a) du réservoir à air comprimé (1) est munie d'un revêtement intérieur (6), **caractérisé en ce que**
10.1. les faces de contact (2a, 3a) entre l'enveloppe (2) et les fonds extérieurs (3) sont configurées de telle manière que les faces de contact (2a, 3a) puissent buter à plat ou bout à bout l'une contre l'autre, selon lequel les faces de contact (2a, 3a) sont soudées l'une à l'autre par soudage au laser sans matériau d'apport;
10.2. le manchon (5) est appliqué sur les perçages (4) par soudage au laser ou par soudage CD; et
10.3. le revêtement intérieur (6) est réalisé par un revêtement de poudre.

11. Procédé selon la revendication 10, **caractérisé en ce que** le procédé de revêtement de poudre est un procédé électrostatique de revêtement de poudre, de préférence en utilisant une charge triboélectrique.

12. Procédé selon la revendication 11, **caractérisé en ce que** l'on utilise une tribo-lance (15) pour le dépôt de la poudre sur la face intérieure (1a) du réservoir à air comprimé (1).

13. Dispositif pour la mise en ouvre du procédé selon la revendication 10, **caractérisé par** les caractéristiques suivantes:
13.1. une lance (15) avec une tête de pulvérisation (16) à introduire dans le réservoir à air comprimé (1);
13.2. un boulon (18) avec un perçage intérieur à introduire dans un perçage (4) dans le fond extérieur (3) afin de créer une ouverture d'accès pour la lance (15);
13.3. un support (17) destiné à recevoir un réservoir à air comprimé (1), de telle manière que l'ouverture d'accès soit dirigée vers le bas; et
13.4. un dispositif (19) permettant d'introduire la lance (15) à travers l'ouverture d'accès et de la retirer de nouveau après avoir distribué la poudre de revêtement.

14. Dispositif selon la revendication 13, **caractérisé en ce qu'**il est prévu un dispositif (21) pour le séchage de la poudre déposée à une température de 150° à 250°C, de préférence de 200°C.

15. Dispositif selon la revendication 13 ou 14, **caractérisé en ce que** la partie de la lance (15) à introduire dans le boulon (18) et la tête de pulvérisation (16) présentent un diamètre extérieur de 20 mm au maximum, de préférence de 15 mm au maximum.
